# EUROPÄISCHE PATENTANMELDUNG

(11) **EP 1 902 856 A2**
(43) Veröffentlichungstag der Anmeldung: **26.03.2008**
(21) Anmeldenummer: 07016232.6
(22) Anmeldetag: 18.08.2007
(51) Int. Cl.: B42F 7/10

(54) **Vorrichtung für schriftliche Unterlagen**

(30) Priorität: 14.09.2006 DE 202006014326 U
(71) Anmelder: Herlitz PBS Aktiengesellschaft, Papier-, Büro- und Schreibwaren, 13507 Berlin (DE)
(72) Erfinder: Hacker, Bernhard, 10715 Berlin (DE)
(74) Vertreter: Richter, Werdermann, Gerbaulet & Hofmann

(57) **Zusammenfassung**

Die Erfindung betrifft eine Vorrichtung (100) zum Abheften, Ablegen, Einbinden und Einordnen von schriftlichen Unterlagen und/oder Schriftstücken, insbesondere Aktenordner, Stehsammler oder Einbände, die eine Fläche (10) für eine Etikettierung aufweist. Um die Vorrichtung (100) derart auszubilden, dass eine feste und unlösbare Anbringung eines Etikettes gewährleistet ist, schlägt die Erfindung vor, dass das Etikett (21) in ein Material der Fläche (10) der Vorrichtung (100) sichtbar eingearbeitet ist.

## Beschreibung

Die Erfindung betrifft eine Vorrichtung zum Abheften, Ablegen, Einbinden und Einordnen von schriftlichen Unterlagen und/oder Schriftstücken, insbesondere Aktenordner, Stehsammler oder Einbände, die eine Fläche für eine Etikettierung aufweist.

Eine Vorrichtung der eingangs genannten Art gehört zu den unverzichtbaren Utensilien des modernen Bürobedarfs und findet sich insbesondere in Form von Aktenordnern, Stehsammlern, Archivboxen und Einbänden, in denen Schriftstücke abgelegt werden können, sowie Zeitschriftenboxen vor.

Die Aufbewahrung der Vorrichtung erfolgt dabei vornehmlich in großer Anzahl in Regalen, indem beispielsweise Aktenordner oder Stehsammler nebeneinander aufgereiht werden. Zum Zwecke der Kenntlichmachung ihres Inhaltes sind Vorrichtungen der eingangs genannten Art mit Etiketten versehen. Diese Etiketten befinden sich beispielsweise bei einem Aktenordner bzw. Stehsammler auf dem Rücken desselben, wobei der Rücken wiederum zwischen zwei Seitenflächen angeordnet ist. Eine bekannte Etikettierung sieht vor, dass unter durchsichtige Kunststofftaschen ein Etikett ohne Klebschicht geschoben wird. Bekannt sind auch Klebeetiketten, die direkt auf eine dafür vorgesehene Fläche geklebt werden. Voraussetzung ist freilich, dass der für das Etikett verwendete Klebstoff ausreichend fest haftet. In der Praxis werden als Materialien für Vorrichtungen der eingangs genannten Art häufig Papier- oder Kartonmaterialien verwendet. Es hat sich herausgestellt, dass allgemein übliche Etikettenklebstoffe oftmals an Papier- oder Kartonoberflächen nicht ausreichend haften. Die Problematik des Nichtfesthaftens von Etiketten wirkt sich auch beim Aufbringen auf Aktenordner oder Stehsammler aus Kunststoff nachteilig aus, da auch auf Kunststoffoberflächen Etiketten oftmals nicht sicher haften.

Die aus dem Stand der Technik bekannten Vorrichtungen der eingangs genannten Art weisen auch den Nachteil auf, dass ein aufgeklebtes Etikett insbesondere bei einem wiederholten Gebrauch der Vorrichtung beschmutzt und beschädigt werden kann. Die unter eine Sichthülle schiebbaren Etiketten schaffen hier nur begrenzt Abhilfe, da diese von vornherein nicht für eine feste Anbringung vorgesehen sind.

Ausgehend von den vorstehend dargelegten Nachteilen und Unzulänglichkeiten sowie unter Würdigung des umrissenen Standes der Technik bei einer Vorrichtung der eingangs genannten Art liegt der vorliegenden Erfindung die Aufgabe zugrunde, eine Vorrichtung der eingangs genannten Art so auszubilden, dass eine feste und unlösbare Anbringung eines Etikettes gewährleistet ist. Gleichzeitig soll die Etikettierung vor Schmutz und Beschädigung geschützt sein.

Diese Aufgabe wird durch eine Vorrichtung mit den in Anspruch 1 angegebenen Merkmalen gelöst. Vorteilhafte Ausgestaltungen und zweckmäßige Weiterbildungen der vorliegenden Erfindung sind in den Unteransprüchen gekennzeichnet.

Gemäß der Lehre der vorliegenden Erfindung wird also ein Etikett in ein Material der Fläche der Vorrichtung sichtbar eingearbeitet. Auf diese Weise ist eine feste Verbindung von Vorrichtung und Etikett gegeben. Dadurch, dass das Etikett in die Vorrichtung integriert ist, ist das Etikett auch vor äußerem Schmutz und äußeren Beschädigungen geschützt. Als Material der Vorrichtung bietet sich ein thermoplastischer Kunststoff an.

Es ist nämlich seit langem bekannt, bedruckte Körper, insbesondere Behälter in Form von Bechern, Schalen oder Flaschen, aus thermoplastischen Polymeren nach dem sogenannten In-Mould-Labelling (IML)-Verfahren herzustellen. Bei diesem Verfahren werden zunächst aus einer Trägerfolie bedruckte Etiketten (Labels) hergestellt, die dann in die Tiefzieh-, Blas- oder Spritzgussform eingelegt werden und sich beim Formen des Körpers mit dem Körper untrennbar stoffschlüssig verbinden. Als Material für die Trägerfolie wird dabei häufig derselbe Kunststoff verwendet, aus dem auch der Körper besteht, so dass Etikett und Körper nach dem Formvorgang praktisch eine Einheit bilden. Das Etikett bleibt dabei dauerhaft in dem Formkörper und ist resistent gegen Feuchtigkeit und Abrieb und zudem haft-, kratz- und fettbeständig. Eine zusätzliche, nachträgliche Etikettierung findet somit nicht statt, da der Körper und das bedruckte Etikett unlösbar miteinander verbunden sind.

Eine vorteilhafte Ausgestaltung der Erfindung sieht daher vor, dass das Etikett in Form einer IML (In-Mould-Labelling)-Trägerfolie ausgebildet ist. Somit wird im Rahmen der Erfindung erstmalig eine IML-Trägerfolie in eine Vorrichtung wie Aktenordner oder Stehsammler integriert. Dafür ist es von Vorteil, dass das Material Polystyrol ist. Polystyrol als weit verbreiteter Kunststoff findet auch in Produkten für den Bürobedarf Verwendung. Polystyrol ist hart und schlagempfindlich. Es zeichnet sich zudem durch einen brillanten Oberflächenglanz aus, der in einer modernen Büroeinrichtung seine optische Wirkung nicht verfehlt.

Eine praktikable Variante der Erfindung sieht vor, dass die Fläche für die Etikettierung durchsichtig ist. Aufgrund der durchsichtigen Fläche kann das Druckbild des Etiketts eine noch größere Wirkung entfalten. Der Teil der Vorrichtung außerhalb der Fläche kann dabei mattiert sein. Ein dem In-Mould-Labelling Verfahren dienlich ist dabei eine rechteckig ausgebildete Fläche für die Etikettierung.

Eine vorteilhafte Ausführungsform der Vorrichtung besteht darin, dass die Folie als opake und mehrschichtige Folie ausgebildet ist. Die Folie kann dabei aus einer Basisschicht und einer darauf angeordneten Zwischenschicht sowie einer auf dieser Zwischenschicht angeordneten Deckschicht bestehen. Eine solche Etikettenfolie ist beispielsweise in der Patentschrift DE 1023557 B4 beschrieben und dient einer erhöhten Einreißfestigkeit der Trägerfolie während des In-Mould-Labelling Verfahrens.

Es ist bereits erwähnt worden, dass als Material für die Trägerfolie häufig derselbe Kunststoff verwendet wird, aus dem auch der zu formende Körper besteht, so dass Etikett und Körper nach dem Formvorgang praktisch eine Einheit bilden. Eine weitere vorteilhafte Ausgestaltung der Erfindung sieht daher vor, dass die Folie und das Material aus demselben Kunststoff sind.

Vorzugsweise ist die Folie mit einer durchsichtigen Abdeckschicht versehen. Dadurch kann eine markante Verbesserung der optischen Oberflächengüte der bedruckten Vorrichtung erreicht werden. Dazu werden die Etiketten nach dem Aufbringen der Druckschicht und vor dem Einlegen in eine Form mit einer durchsichtigen Abdeckschicht beschichtet. Die erzielte Wirkung kann auf die optische Wirkung der Abdeckschicht zurückgeführt werden. Es ist bekannt, dass eine derartige Abdeckschicht aus einem UVvernetzbaren Klarlack bestehen kann. Es hat sich gezeigt, dass eine solche Abdeckschicht das Druckbild zusätzlich zuverlässig schützt. Es ist auch bekannt, dass für eine Abdeckschicht ein eingefärbter durchsichtiger Lack verwendet werden kann.

Die vorliegende Erfindung sieht auch ein Verfahren zur Etikettierung von Vorrichtungen, die dem Abheften, Ablegen, Einbinden und Einordnen von schriftlichen Unterlagen und/oder Schriftstücken wie Aktenordner, Stehsammler oder Einbänden dienen, bei dem ein Etikett in ein Material einer Fläche der Vorrichtung sichtbar eingearbeitet wird.

Schließlich sieht die Erfindung die Verwendung der erfindungsgemäßen Vorrichtung für den Bürobedarf, Schulbedarf und Eigenbedarf vor.

Weitere Ausgestaltungen, Merkmale und Vorteile der vorliegenden Erfindung werden nachstehend anhand des durch die Figuren 1 bis 2 veranschaulichten Ausführungsbeispiels näher erläutert. Es zeigt:
- Fig. 1: eine Vorrichtung gemäß der vorliegenden Erfindung;
- Fig. 2: eine Schnittansicht der Vorrichtung aus Fig. 1 entlang der Schnittlinie II-II aus Fig. 1.

In Fig. 1 ist eine erfindungsgemäße Vorrichtung dargestellt, die mit dem Bezugszeichen 100 versehen ist.

Die Vorrichtung 100 in Gestalt eines Stehsammlers weist eine Vorderwand 13, ein Bodenteil 14 sowie eine Rückwand bzw. einen Rücken 18 auf. Der Rücken 18 ist zwischen Seitenteilen, die in Gestalt von gebogenen Seitenteilen 15, 17 und länglichen Seitenteilen 16 vorliegen, angeordnet. Der Stehsammler 100 ist von etwa dreieckförmiger Gestalt, wobei die gebogenen Seitenteile 15, 18 im Bereich der rechteckig ausgebildeten Vorderwand 13 eine Eckverbindung eingehen. Im Rücken 18 befindet sich zudem ein Griffloch 11, der bei in einem Regal nebeneinander aufgereihten Stehsammlern die Entnahme des Stehsammlers 100 aus dem Regal erleichtert. Parallel zu den gebogenen Seitenteilen 15, 17 verlaufen weitere gebogene Seitenteile 19, die wie die gebogenen Seitenteile 15, 17 auch der Stabilisierung des Rückens 18 dienen. Als weitere Seitenteile weist die Vorrichtung 100 längliche und parallel zueinander angeordnete Seitenteile 16 auf, die zusammen mit den gebogenen Seitenteilen 15, 17, 19 Ausnehmungen 12 bilden. Zudem weist die Vorrichtung 100 eine Fläche 10 für eine Etikettierung auf.

Erstmalig weist die Vorrichtung 100, die in der hier dargestellten Ausführungsform die Gestalt eines Stehsammlers annehmen kann, ein Etikett 21 auf, das in ein Material der Fläche 10 der Vorrichtung 100 sichtbar eingearbeitet ist. Bei dem Material kann es sich um einen thermoplastischen Kunststoff, vorzugsweise um Polystyrol, handeln. Das Etikett 21 ist in Form einer IML (In-Mould-Labelling)-Trägerfolie ausgebildet. Dadurch, dass das Etikett 21 in die Vorrichtung 100 integriert ist, ist das Etikett 21 vor äußerem Schmutz und äußeren Beschädigungen geschützt. Die Fläche 10 ist durchsichtig und als Rechteck ausgebildet. Außerhalb der Fläche 10 kann der Rücken 18 mattiert sein. Zudem können auch die gebogenen Seitenteile 15, 17, 19 eine mattierte Struktur aufweisen, wohingegen das Bodenteil 14 sowie die länglichen Seitenteile 16 durchsichtig gestaltet sein können.

Fig. 2 zeigt eine Schnittansicht der Vorrichtung aus Fig. 1 entlang der Schnittlinie II-II aus Fig. 1. Das Etikett 21 ist im Rahmen eines In-Mould-Labelling-Verfahrens in die Fläche 10 durch Einlegen, beispielsweise in eine Tiefzieh-, Blas- oder Spritzgussform hergestellt. Beim Formen des Stehsammlers wird das als IML-Trägerfolie ausgebildete Etikett 21 mit dem Stehsammler bzw. mit der Fläche 10 untrennbar und stoffschlüssig verbunden. Als Material für das als IML-Trägerfolie ausgebildete Etikett 21 kann dabei der Kunststoff dienen, aus dem auch der Stehsammler bzw. die Fläche 10 besteht. Für die hier dargestellte Ausführungsform eines Stehsammlers kommt in erster Linie das Material Polystyrol in Frage.

### Bezugszeichenliste:

- 100: Vorrichtung
- 10: Fläche
- 11: Griffloch
- 12: Ausnehmung
- 13: Vorderwand
- 14: Bodenteil
- 15: gebogenes Seitenteil
- 16: längliches Seitenteil
- 17: gebogenes Seitenteil
- 18: Rücken
- 19: Gebogenes Seitenteil
- 21: Etikett

## Patentansprüche

1. Vorrichtung (100) zum Abheften, Ablegen, Einbinden und Einordnen von schriftlichen Unterlagen und/oder Schriftstücken, insbesondere Aktenordner, Stehsammler oder Einbände, die eine Fläche (10) für eine Etikettierung aufweist, **dadurch gekennzeichnet, dass** ein Etikett (21) in ein Material der Fläche (10) der Vorrichtung (100) sichtbar eingearbeitet ist.

2. Vorrichtung nach Anspruch 1, **dadurch gekennzeichnet, dass** das Material der Vorrichtung (100) ein thermoplastischer Kunststoff ist.

3. Vorrichtung nach Anspruch 1 oder 2, **dadurch gekennzeichnet, dass** das Material der Vorrichtung (100) Polystyrol ist.

4. Vorrichtung nach einem der Ansprüche 1 bis 3, **dadurch gekennzeichnet, dass** das Etikett (21) in Form einer IML (In-Mould-Labelling)-Trägerfolie ausgebildet ist.

5. Vorrichtung nach einem der vorhergehenden Ansprüche, **dadurch gekennzeichnet, dass** die Fläche (10) durchsichtig ist.

6. Vorrichtung nach einem der vorhergehenden Ansprüche, **dadurch gekennzeichnet, dass** die Fläche (10) Teil eines Rückens (18) ist, wobei außerhalb der Fläche (10) der Rücken (18) mattiert ist.

7. Vorrichtung nach einem der Ansprüche 1 bis 6, **dadurch gekennzeichnet, dass** die Fläche (10) rechteckig ausgebildet ist.

8. Vorrichtung nach einem der Ansprüche 4 bis 7, **dadurch gekennzeichnet, dass** die Folie als opake und mehrschichtige Folie ausgebildet ist.

9. Vorrichtung nach einem der Ansprüche 4 bis 8, **dadurch gekennzeichnet, dass** die Folie und das Material der Vorrichtung (100) aus demselben Kunststoff sind.

10. Vorrichtung nach einem der Ansprüche 4 bis 9, **dadurch gekennzeichnet, dass** die Folie mit einer durchsichtigen Abdeckschicht versehen ist.

11. Verfahren zur Etikettierung von Vorrichtungen (100), die dem Abheften, Ablegen, Einbinden und Einordnen von schriftlichen Unterlagen und/oder Schriftstücken dienen, **dadurch gekennzeichnet, dass** ein Etikett (21) in Form einer IML-Trägerfolie in ein Material einer Fläche (10) der Vorrichtung (100) sichtbar eingearbeitet wird.

12. Verwendung einer Vorrichtung (100) gemäß den Ansprüche 1 bis 10 für den Bürobedarf, Schulbedarf und Eigenbedarf.
